# EUROPÄISCHE PATENTSCHRIFT

(11) **EP 1 728 224 B1**
(45) Veröffentlichungstag und Bekanntmachung des Hinweises auf die Patenterteilung: **30.05.2012**
(21) Anmeldenummer: 04817371.0
(22) Anmeldetag: 23.11.2004
(51) Int. Cl.: G08B 17/107

(54) **BRANDMELDER MIT MEHREREN UNTERSUCHUNGSVOLUMINA**
FIRE DETECTOR WITH SEVERAL ANALYSIS VOLUMES
D TECTEUR D'INCENDIE POURVU DE PLUSIEURS VOLUMES D'ANALYSE

(30) Priorität: 13.01.2004 DE 102004001699
(43) Veröffentlichungstag der Anmeldung: 06.12.2006
(73) Patentinhaber: ROBERT BOSCH GMBH, 70442 Stuttgart (DE)
(72) Erfinder: SIBER, Bernd, 85625 Glonn (DE); HENSEL, Andreas, 85658 Egmating (DE); OPPELT, Ulrich, 85604 Zorneding (DE); MCNAMARA, Jack, Pittsford, New York 14534-3508 (US)
(86) Internationale Anmeldenummer: PCT/EP2004/053047
(87) Internationale Veröffentlichungsnummer: WO 2005/069242

(56) Entgegenhaltungen:
- US-A- 4 642 471
- US-A- 4 769 550
- US-A- 5 576 697
- US-A1- 2002 060 632
- US-A1- 2002 153 499

## Beschreibung

### Stand der Technik

Die vorliegende Erfindung betrifft einen Brandmelder nach dem Oberbegriff des Anspruchs 1 und ein Betriebsverfahren für einen derartigen Brandmelder nach dem Oberbegriff des Anspruchs 11.

Aus DE 199 12 911 C2 ist ein einen Strahlungssender und einen Strahlungsempfänger umfassender optischer Brandmelder bekannt, der ohne optisches Labyrinth auskommt und der dadurch bündig in eine Zimmerdecke einbaubar ist. Der Brandmelder umfasst weiter eine Anordnung, mit der zum einen eine Verschmutzung der transparenten Abdeckscheibe des Brandmelders erkannt und zum anderen überwacht werden kann, ob die zur Erkennung von Rauch vorgesehenen Strahlungssender und Strahlungsempfänger des Brandmelders noch korrekt arbeiten. Nachteilig bei dem bekannten Brandmelder ist, dass neben dem für die Erkennung von Rauch vorgesehenen Strahlungssender und Strahlungsempfänger jeweils ein weiterer Strahlungssender und Strahlungsempfänger für die Erkennung der Verschmutzung und für die Funktionsüberprüfung erforderlich sind. Insgesamt werden also wenigstens drei Strahlungssender und drei Strahlungsempfänger benötigt.

Aus DE 100 46 992 C1 ist ein Brandmelder mit einer Anordnung bekannt, mit der es möglich ist, zwischen Rauch und anderen Fremdkörpern im Streuvolumen zu unterscheiden. Auch bei diesem bekannten Brandmelder ist ein erheblicher Aufwand für die Unterscheidung zwischen Rauch und anderen Fremdkörpern erforderlich, der die Herstellung eines derartigen Brandmelders verteuert.

Aus der US 4,642,471 ist ein Streustrahlungs-Rauchdetektor bekannt, wobei von einer Auswerteeinheit ausgesandte Strahlung über ein strahlungsleitendes Element in ein Messvolumen eingestrahlt wird und wobei die an Rauchpartikeln im Messvolumen gestreute Strahlung über ein strahlungsleitendes Element aufgenommen wird und zur Auswerteeinheit zurückgeleitet wird. Ferner ist aus der US 4,642,471 bekannt, zwei solche Systeme in einem Rauchdetektor eng benachbart anzuordnen.

### Vorteile der Erfindung

In der vorliegenden Erfindung wird ein Brandmelder offenbart, der trotz eines verringerten Aufwands vielfältige Funktionen umfasst und sich durch besonders hohe Betriebssicherheit auszeichnet. Mit insgesamt nur drei Strahlungssendern und drei Strahlungsempfängern werden dabei die in beiden zum Stand der Technik zitierten Schriften beschriebenen Aufgabenstellungen gleichzeitig gelöst. Dadurch dass wenigstens eins von mehreren Streuvolumina wenigstens einen Teilbereich einer den Brandmelder abschließenden Abdeckscheibe umfasst, können zuverlässig Verschmutzungen der Abdeckscheibe erkannt werden. Durch selektive Steuerbarkeit der Strahlungssender und Strahlungsempfänger mittels eines Mikrorechners kann die Funktionsfähigkeit der Strahlungssender und Strahlungsempfänger des Brandmelders auf einfache Weise überprüft werden. Weiterhin kann zwischen Rauch und Gegenständen vor dem Brandmelder unterschieden werden. Durch die Auswertung der Streustrahlungsmesswerte von Streuvolumina die einen unterschiedlichen Abstand von der Abdeckscheibe haben kann der erfindungsgemäß ausgestaltete Brandmelder verschiedene Raucharten voneinander unterscheiden und damit auch von Rauch herrührende Signale von Störgrößen besser trennen. Durch Vergleich von zu unterschiedlichen Zeitpunkten gewonnenen Streulichtmesswerten können Änderungen der Umgebungstemperatur oder Alterungseffekte zuverlässig erkannt und mittels entsprechender Korrekturfaktoren kompensiert werden. Schließlich zeichnet sich der offenbarte Brandmelder noch eine geringere Empfindlichkeit für Störstrahlung aus.

### Zeichnung

Ausführungsbeispiele der Erfindung werden nachfolgend unter Bezug auf die Zeichnung näher erläutert. Dabei zeigt
- Figur 1: den prinzipiellen Aufbau eines Brandmelders nach dem Streulichtprinzip,
- Figur 2: den Aufbau eines erfindungsgemäßen Brandmelders,
- Figur 3: ein Blockdiagramm eines erfindungsgemäßen Brandmelders,
- Figur 4: einen von einer Störstrahlung gestörten Brandmelder,
- Figur 5: die Darstellung der Streustrahlungsmessung bei einem erfindungsgemäß ausgeführten Brandmelder,
- Figur 6: die Funktionsüberwachung von Strahlungssender und Strahlungsempfänger bei einem erfindungsgemäß ausgeführten Brandmelder,
- Figur 7: die Halterung für Strahlungssender und Strahlungsempfänger bei einem erfindungsgemäß ausgeführten Brandmelder.

### Beschreibung der Ausführungsbeispiele

Figur 1 zeigt den prinzipiellen Aufbau eines deckenbündigen Brandmelders 1 nach dem Streustrahlungsprinzip. Der Brandmelder 1 umfasst ein Gehäuse 3, das deckenbündig in einer entsprechenden Ausnehmung der Zimmerdecke 2 eines Raums angeordnet ist. Das Gehäuse ist mit einer Abdeckscheibe 4 abgedeckt. In dem Gehäuse 3 sind ein Strahlungssender 5 und ein Strahlungsempfänger 6 derart angeordnet, dass keine Strahlung direkt von dem Strahlungssender 5 zu dem Strahlungsempfänger 6 gelangen kann. Sie sind vielmehr so angeordnet, dass sich ihre Strahlengänge 50, 60 außerhalb der Abdeckscheibe 4 schneiden. Diesen Schnittbereich bezeichnet man als Streuvolumen 7. Gelangen in dieses Streuvolumen 7 Streupartikel, beispielsweise von einem Brandherd erzeugter Rauch, dann wird an dem Rauch die von dem Strahlungssender 5 ausgehende Strahlung gestreut. Ein Teil der gestreuten Strahlung gelangt so zu dem Strahlungsempfänger 6. Die Menge von Streustrahlung, die bei gegebener Helligkeit des Strahlungssenders 5 von Rauchpartikeln zu dem Strahlungsempfänger 6 gestreut wird, hängt von der Beschaffenheit des Rauchs (insbesondere von der Partikelgröße), von der Farbe des Rauchs, der Wellenlänge der verwendeten Strahlung und dem Streuwinkel ab. Unter dem Streuwinkel versteht man den Winkel zwischen der optischen Achse des Strahlungssenders 5 und der optischen Achse des Strahlungsempfängers 6. Der Strahlungssender 5 wird von einem Mikrorechner 9 gesteuert. Der Strahlungsempfänger 6 ist mit einer elektronischen Schaltungsanordnung 8 verbunden, die im Wesentlichen Verstärkungs- und Filtermittel umfasst. Das verstärkte Streustrahlungssignal kann von dem Mikrorechner 9 über einen hier nicht dargestellten A/D-Wandler eingelesen und ausgewertet werden. Überschreitet das Streustrahlungssignal eine bestimmte vorgebbare Schwelle, dann löst der Brandmelder 1 Alarm aus. Dieser Alarm wird zweckmäßig über ein Bussystem zu einer Brandmeldezentrale weitergeleitet, von der dann beispielsweise die Feuerwehr alarmiert wird.

In Figur 2 ist ein erstes Ausführungsbeispiel eines erfindungsgemäß ausgebildeten Brandmelders 1 dargestellt. Der Brandmelder 1 umfasst jeweils drei Strahlungssender 5.1,5.2,5.3 und drei Strahlungsempfänger 6.1,6.2,6.3. Strahlungssender 5.1,5.2,5.3 und Strahlungsempfänger 6.1,6.2,6.3 sind dabei derart angeordnet, dass ihre Strahlengänge drei verschiedene Streuvolumina 7.1,7.2,7.3 ergeben. Dabei wird das erste Streuvolumen 7.1 von den Strahlengängen des Strahlungssenders 5.1 und des Strahlungsempfängers 6.1 gebildet. Das zweite Streuvolumen 7.2 wird von den Strahlengängen des Strahlungssenders 5.2 und des Strahlungsempfängers 6.2 gebildet. Das dritte Streuvolumen 7.3 wird von den Strahlengängen des Strahlungssenders 5.3 und des Strahlungsempfängers 6.3 gebildet. Dabei sind der Strahlungssender 5.1 und der Strahlungsempfänger 6.1 derart ausgerichtet, dass das Streuvolumen 7.1, in dem diese Anordnung empfindlich auf Rauchpartikel reagiert, sich mehrere Zentimeter unterhalb der für Infrarotlicht transparenten Abdeckscheibe 4 des Brandmelders 1 befindet. Das von den Strahlengängen des Strahlungssenders 5.2 und des Strahlungsempfängers 6.2 gebildete Streuvolumen 7.2 kann ebenfalls in einem Abstand von mehreren Zentimetern von der Abdeckscheibe 4 angeordnet sein. Alternativ können der Strahlungssender 5.2 und der Strahlungsempfänger 6.2 jedoch auch derart ausgerichtet sein, dass das Streuvolumen 7.2 einen größeren oder kleineren Abstand von der Abdeckscheibe 4 hat. Die Streuvolumina 7.1 und 7.2 sind dabei derart angeordnet, dass sie sich nicht überschneiden, sondern vorzugsweise einen Abstand von mehreren Zentimetern haben. Ferner sind Strahlungssender 5.2 und Strahlungsempfänger 6.2 in Bezug auf den Strahlungssender 5.1 und den Strahlungsempfänger 6.1 um 180° verdreht angeordnet.

Weiterhin sind der Strahlungssender 5.3 und der Strahlungsempfänger 6.3 derart ausgerichtet, dass das von ihren Strahlengängen gebildete Streuvolumen 7.3 wenigstens einen Teilbereich der Oberfläche der Abdeckscheibe 4 umfasst.

In Figur 3 ist ein Blockdiagramm des in Figur 2 gezeigten Brandmel ders 1 dargestellt. Die Strahlungssender 5.1,5.2,5.3 sind mit einem Mikrorechner 9 verbunden, der die Strahlungssender steuert. Die Strahlungsempfänger 6.1,6.2,6.3 sind mit einem mehrere Schaltelemente 11.1,11.2,11.3 aufweisenden Schaltmittel 11 verbunden. Dabei ist jeweils der Eingangsanschluss jedes Schaltelements 11.1,11.2,11.3 mit dem zugeordneten Strahlungsempfänger 6.1,6.2,6.3 verbunden. Die untereinander verbundenen Ausgangsanschlüsse der Schaltelemente 11.1,11.2,11.3 sind mit dem Eingangsanschluss einer elektronischen Schaltungsanordnung 8 verbunden. Diese Schaltungsanordnung umfasst Filter- und Verstärkungsmittel. Der Ausgangsanschluss der elektronischen Schaltungsanordnung 8 ist mit einem Eingangsanschluss des Mikrorechners 9 verbunden. Weiterhin ist das Schaltmittel 11 mit dem Mikrorechner 9 verbunden, der das Schaltmittel 11 steuert.

Die Strahlungssender 5.1,5.2,5.3 sind dabei individuell von dem Mikrorechner 9 steuerbar. Da auch das Schaltmittel 11 von dem Mikrorechner 9 steuerbar ist, können Strahlungssender 5.1,5.2,5.3 und Strahlungsempfänger 6.1,6.2,6.3 in beliebig vorgebbaren Kombinationen aktiviert werden, um gemeinsam Streuvolumina zu bilden.

Die Wirkungsweise des erfindungsgemäßen Brandmelders 1 wird im Folgenden beschrieben.

In Abhängigkeit davon, welcher Strahlungssender 5.1,5.2,5.3 von dem Mikrorechner 9 gesteuert wird und welcher

Strahlungsempfänger 6.1,6.2,6.3 zu dem Zeitpunkt, an dem der Strahlungssender 5.1,5.2,5.3 Strahlung aussendet, durch das Schaltmittel 11 mit der elektronischen Schaltungsanordnung 8 verbunden ist, können die folgenden Funktionen realisiert werden.

Es werde angenommen, dass Strahlung von dem Strahlungssender 5.1 ausgesandt und von dem Strahlungsempfänger 6.1 empfangen werde oder dass Strahlung von dem Strahlungssender 5.2 ausgesandt und von dem Strahlungsempfänger 6.2 empfangen werde. In diesem Fall kann in dem Streuvolumen 7.1, bzw. in dem Streuvolumen 7.2, die sich in einem Abstand von mehreren Zentimetern von der Oberfläche der Abdeckscheibe 4 entfernt befinden, die Rauchdichte gemessen werden. Bei der Messung mit dem Strahlungssender 5.1 und dem Strahlungsempfänger 6.1, also mit dem Streuvolumen 7.1, erhält man einen Streustrahlungsmesswert S11. Bei der Messung mit dem Strahlungssender 5.2 und dem Strahlungsempfänger 6.2, also mit dem Streuvolumen 7.2, erhält man einen Streustrahlungsmesswert S22. Durch Vergleich der Streustrahlungsmesswerte S11 und S22 kann man in vorteilhafter Weise unterscheiden, ob sich ein störendes Objekt, wie beispielsweise ein Insekt 10 (Figur 2) oder aber Rauch vor dem Brandmelder 1 befinden. Befindet sich beispielsweise ein Insekt 10 in dem Streuvolumen 7.1 (Figur 2), dann ist der Streustrahlungsmesswert S11 viel größer als der Streustrahlungsmesswert S22, da an dem in dem Streuvolumen 7.1 befindlichen Insekt 10 viel Strahlung reflektiert wird. Bei einem Brand kann dagegen davon ausgegangen werden, dass durch den Brand erzeugter Rauch in dem vergleichsweise kleinen Bereich vor der Abdeckscheibe 4 des Brandmelders 1 im Wesentlichen homogen verteilt ist. Das aber hätte zur Folge, dass der Streustrahlungsmesswert S11 ungefähr gleich groß wäre wie der Streustrahlungsmesswert S22. In einer ersten Ausführungsvariante der Erfindung werden die Streustrahlungsmesswerte S11, S22 im Wesentlichen gleichzeitig gewonnen. Dies wird dadurch ermöglicht, dass gleichzeitig zwei Streuvolumina 7.1 und 7.2 aktiv gesteuert werden. Dies wiederum wird dadurch erreicht, dass die mit ihren jeweiligen Strahlengängen die Streuvolumina 7.1 und 7.2 bildenden Strahlungssender 5.1 und 5.2 und Strahlungsempfänger 6.1, 6.2 gleichzeitig von dem Mikrorechner 9 gesteuert werden. In einer alternativen Ausführungsform werden die Streustrahlungsmesswerte S11, S22 zeitlich nacheinander gewonnen. Dazu wird nur jeweils
ein Streuvolumen 7.1, 7.2 gleichzeitig aktiv gesteuert, indem ein mit ihren Strahlengängen das Streuvolumen 7.1, 7.2 bildende Paar von Strahlungssender 5.1 und Strahlungsempfänger 6.1, bzw. Strahlungssender 5.2 und Strahlungsempfänger 6.2 von dem Mikrorechner 9 gesteuert wird. Die letztgenannte Variante bietet noch den Vorteil, dass temporäre Störungen, die beispielsweise durch ein sich bewegendes Insekt hervorgerufen werden, von permanten Störungen, wie beispielsweise einer Verschmutzung, unterscheidbar sind. Ein weiterer Vorteil beider Ausführungsvarianten ist ihre vergleichsweise hohe Unempfindlichkeit gegenüber störendem Fremdlicht. Dies wird anhand von Figur 4 erläutert. Beispielsweise reagiert der Strahlungsempfänger 6.1 dann verstärkt auf Fremdlicht, wenn sich eine Fremdlichtquelle 12 in dem Raumwinkelbereich befindet, der von dem Strahlengang des Strahlungsempfängers 6.1 aufgespannt wird. Ob der Strahlungsempfänger 6.1 tatsächlich durch Fremdlicht einer Fremdlichtquelle 12 mit dem Strahlengang 40 gestört wird, kann auf einfache Weise durch Auswertung eines Messsignals des Strahlungsempfängers 6.1 bei nicht gesteuerten Strahlungssendern 5.1,5.2,5.3 ermittelt werden. Ergibt sich bei der Messung ein nennenswerter Streustrahlungsmesswert S11, dann deutet dies auf eine Störung durch eine Fremdlichtquelle 12 hin. Da wie in Figur 2 und Figur 4 dargestellt, in dem Brandmelder 1 der Strahlungsempfänger 6.2 in Bezug auf den Strahlungsempfänger 6.1 um 180° versetzt angeordnet ist, wird der Strahlungsempfänger 6.2 von der Fremdlichtquelle 12 nicht beeinträchtigt. Dies dient als Verifizierung für die Störung des Strahlungsempfängers 6.1 durch eine Fremdlichtquelle 12. In diesem Fall kann aber der Brandmelder 1 mit dem Streuvolumen 7.2 weiterhin noch zuverlässig Rauch detektieren und damit seine Überwachungsfunktion wahrnehmen. Ohne den Rahmen der Erfindung zu verlassen, ist ein derartiger Brandmelder 1 natürlich noch erweiterbar. So kann beispielsweise mit vier verschiedenen Streuvolumina gearbeitet werden. Dabei sind dann die optischen Achsen der jetzt vorhandenen vier Strahlungssender und Strahlungsempfänger jeweils um etwa 90° gedreht zueinander angeordnet. Dies bietet den zusätzlichen Vorteil, dass störendes Fremdlicht aus mehreren Richtungen ausgeblendet werden kann.

Im Folgenden werde angenommen, dass Strahlungssender 5.3 und Strahlungsempfänger 6.3 aktiv gesteuert seien. Da das von den Strahlengängen des Strahlungssenders 5.3 und des Strahlungsempfängers 6.3 gebildete Streuvolumen 7.3 einen Teilbereich der Oberfläche der Abdeckscheibe 4 einschließt, wird dabei Strahlung des Strahlungssenders 5.3 an der Abdeckscheibe 4 reflektiert und gelangt so zu dem Strahlungsempfänger 6.3, der einen Streustrahlungsmesswert S33 liefert. Selbst wenn sich kein Schmutz auf der Abdeckscheibe 4 befindet, wird, in Abhängigkeit von dem Einfallswinkel der Strahlung auf die Abdeckscheibe 4 immer ein gewisser Teil der von dem Strahlungssender 5.3 ausgehenden Strahlung von der Abdeckscheibe 4 zu dem Strahlungsempfänger 6.3 reflektiert. Die Intensität des Strahlungssenders 5.3 kann dabei zweckmäßig derart eingestellt werden, dass das dadurch entstehende Ruhesignal des Streustrahlungsmesswerts S33 einen vorgebbaren Wert annimmt. Befindet sich dagegen Schmutz in dem Bereich des Streuvolumens 7.3 auf der Abdeckscheibe 4, dann wird durch den Schmutz zusätzlich Strahlung reflektiert, so dass der an dem Strahlungsempfänger 6.3 gemessene Streustrahlungsmesswert S33 einen höheren wert annimmt. Auf diese Weise kann eine Verschmutzung der Abdeckscheibe 4 zuverlässig erkannt werden.

Eine Änderung der Umgebungstemperatur oder eine Alterung des Strahlungssenders 5.3 kann dazu führen, dass das Ruhesignal des Streustrahlungsmesswerts S33 unter seinen Ausgangswert sinkt. Durch Verhältnisbildung zwischen dem ursprünglichen und dem aktuellen Ruhesignal, kann ein Korrekturfaktor KF abgeleitet werden, um die Intensitätsänderung des Strahlungssenders 5.3 zu kompensieren. Zweckmäßig erfolgt dies beispielsweise dadurch, dass der Strahlungssender 5.3 mit einem um den Korrekturfaktor KF korrigierten Strom beaufschlagt wird. Weiterhin können ein Defekt des Strahlungssenders 5.3, des Strahlungsempfängers 6.3 oder der elektronischen Schaltungsanordnung 8 dadurch erkannt werden, dass der Streustrahlungsmesswert S33x einen nicht mehr messbaren Wert annimmt. Um eine hohe Betriebssicherheit des Brandmelders zu garantieren und schleichenden Alterungseffekten zuverlässig zu begegnen, wird zweckmäßig ein Grenzwert G für den Streustrahlungsmesswert S33x vorgegeben. Ein Unterschreiten dieses Grenzwertes G wird dann als Defekt des Brandmelders 1 gemeldet.

Im Folgenden werde angenommen, dass Strahlung von dem Strahlungssender 5.1 ausgesandt und von dem Strahlungsempfänger 6.2 empfangen werde oder dass Strahlung von dem Strahlungssender 5.2 ausgesandt und von dem Strahlungsempfänger 6.1 empfangen werde. Wie in Figur 5 dargestellt, ergeben sich, in Abhängigkeit von der Ausrichtung der Strahlungssender 5.1,5.2 und der Strahlungsempfänger 6.1, 6.2 weitere Bereiche, in denen der Brandmelder 1 bei einer Messung empfindlich auf Rauchpartikel oder andere Objekte reagiert. So ergibt sich bei einer Aktivierung und der Messung mit dem Strahlungssender 5.2 und dem Strahlungsempfänger 6.1 ein viertes Streuvolumen 7.4. Mit diesem Streuvolumen kann ein Streustrahlungsmesswert S12 ermittelt werden. Bei einer Aktivierung und der Messung mit dem Strahlungssender 5.1 und dem Strahlungsempfänger 6.2 ergibt sich ein viertes Streuvolumen 7.5. Mit diesem Streuvolumen 7.5 kann ein Streustrahlungsmesswert S21 ermittelt werden. Wären die Strahlungssender 5.1 und 5.2 in Bezug aufeinander nicht um 180° gedreht, wären die weiteren Streuvolumina 7.4 und 7.5 identisch.

Dass sich durch die Verdrehung der Strahlungssender 5.1, 5.2 um 180° zwei weitere unabhängige Streuvolumina 7.4, 7.5 ergeben, ist ein weiterer Vorteil des erfindungsgemäßen Brandmelders 1. Die Ausrichtung der Strahlungssender 5.1, 5.2 und der Strahlungsempfänger 6.1, 6.2 kann beispielsweise so gewählt werden, dass die von ihnen gebildeten Streuvolumina 7.4,7.5 einen größeren Abstand von der Abdeckscheibe 4 des Brandmelders 1 haben als die Streuvolumina 7.1 und 7.2. Dadurch ergibt sich für die Streuvolumina 7.4, 7.5 ein kleinerer Streuwinkel als für die Streuvolumina 7.1 und 7.2. Durch Vergleich der Streustrahlungsmesswerte S12 und S21 mit den Streustrahlungsmesswerten S11 und S22 können auf vorteilhafte Weise folgende zusätzliche Informationen gewonnen werden. Es kann nicht nur erkannt werden, ob sich überhaupt Rauch vor dem Brandmelder 1 befindet. Vielmehr kann zusätzlich festgestellt werden, und um welche Art von Rauch oder Brand es sich handelt. Da bei Vorgabe eines kleineren Streuwinkels im allgemeinen weniger Strahlung gestreut wird als bei einem großen Streuwinkel, werden die Streustrahlungsmesswerte S12 und S21 bei Anwesenheit von Rauch vor dem Brandmelder 1 in der Regel kleiner sein als die Streustrahlungsmesswerte S11 und S22. Die Abnahme der Intensität der gestreuten Strahlung in Abhängigkeit von dem Streuwinkel hängt stark von der Rauchart, insbesondere von der Größe der Rauchpartikel und von der Farbe des Rauchs, ab. Deshalb kann durch Berechnung der Quotienten S12/S11, S21/S11, S12/S22 und S21/S22 ermittelt werden, um welchen Rauchtyp es sich handelt. Diese Information kann dann dazu benutzt werden, um besser zwischen gefährlichem Brandrauch und eher ungefährlichen Störgrößen, wie beispielsweise Wasserdampf oder Staub, zu unterscheiden. Weiterhin kann erkannt werden, ob sich ein Gegenstand vor dem Brandmelder 1 und in welcher Entfernung er sich von diesem befindet. Sind beispielsweise die Streustrahlungsmesswerte S11, S22, S12 und S21 ungefähr gleich groß, dann deutet dies darauf hin, dass sich ein Gegenstand vor dem Brandmelder 1 befindet. Befindet sich der Gegenstand in größerer Entfernung von dem Brandmelder 1, dann ergeben sich Streustrahlungsmesswerte S12 und S21, die viel größer als die Streustrahlungsmesswerte S11 und S22 sind.

Im Folgenden werde angenommen, dass Strahlung von dem Strahlungssender 5.3 ausgesandt und von dem Strahlungsempfänger 6.2 empfangen, oder Strahlung von dem Strahlungssender 5.3 ausgesandt und von dem Strahlungsempfänger 6.1 empfangen oder Strahlung von dem Strahlungssender 5.2 ausgesandt und von dem Strahlungsempfänger 6.3 empfangen werde.

Wie in Figur 7 dargestellt, werden Strahlungssender 5.1,5.2,5.3 und Strahlungsempfänger 6.1,6.2,6.3 in Halterungen 70 montiert, die vorzugsweise aus einem die von dem Strahlungssender ausgehende Strahlung nicht reflektierenden Material bestehen, um Störungen durch Störstrahlung zu verhindern. Beispielsweise können Sie aus einem nicht reflektierenden, beispielsweise schwarz eingefärbten Kunststoffmaterial bestehen. Dazu sind in den Halterungen 70 Ausnehmungen 71 angeordnet, die winklig in Bezug auf eine Außenoberfläche der Halterung 70 ausgerichtet sind. Dadurch kann ein vorgebbarer Abstrahlwinkel bzw. Empfangswinkel der der in den Halterungen 70 montierten Strahlungssender 5.1,5.2,5.3 und Strahlungsempfänger 6.1,6.2,6.3 eingestellt werden. Die Halterungen 70 dienen ferner zur Begrenzung des Raumwinkels, in den ein Strahlungssender 5.1,5.2,5.3 Strahlung abstrahlen bzw. aus dem ein Strahlungsempfänger 6.1,6.2,6.3 Strahlung empfangen kann. Auf diese Weise werden Strahlungssender 5.1,5.2,5.3 und Strahlungsempfänger 6.1,6.2,6.3 derart abgeschirmt, dass nur in einem bestimmten Bereich um die optische Achse der Strahlungssender 5.1,5.2,5.3 Strahlung die Strahlungssender 5.1,5.2,5.3 verlassen kann bzw. nur in einem bestimmten Bereich um die optische Achse des Strahlungsempfängers 6.1,6.2,6.3 Strahlung zu dem Strahlungsempfänger 6.1,6.2,6.3 gelangen kann. Auf diese Weise ist sichergestellt, dass keine Strahlung direkt von dem Strahlungssender 5.1,5.2,5.3 zu dem Strahlungsempfänger 6.1,6.2,6.3 gelangen kann. In diese Halterungen 70 können nun zusätzliche Fenster 72 eingebracht werden, durch die Strahlung von den Strahlungssendern abgestrahlt bzw. von den Strahlungsempfängern empfangen werden kann. Im Gegensatz zu den Ausnehmungen 71, die für die Streustrahlungsmessung benötigt werden, aus denen also Strahlung in einem bestimmten Winkel durch die Abdeckscheibe 4 tritt und den Brandmelder 1 verlässt bzw. in diesen eintritt, sind die Fenster 72 seitlich in die Halterungen 70 eingebracht, so dass die aus diesen Fenstern 72 austretende Strahlung, bzw. die in diese Fenster 72 eintretende Strahlung sich im Wesentlichen parallel zu der Abdeckscheibe 4 ausbreitet und somit den Brandmelder gar nicht verlässt. Die durch diese Fenster 72 austretende bzw. in diese Fenster 72 eintretende Strahlung wird für eine Funktionsprüfung des Brandmelders 1 benutzt. Damit durch die zur Funktionsüberprüfung des Brandmelders 1 vorgesehenen Fenster 72 keine Strahlung direkt von dem Strahlungssender 5.1 zu dem Strahlungsempfänger 6.2 gelangen kann (bzw. von dem Strahlungssender 5.2 zu dem Strahlungsempfänger 6.1 , oder von dem Strahlungssender 5.1 zu dem Strahlungsempfänger 6.1, bzw. von dem Strahlungssender 5.2 zu dem Strahlungsempfänger 6.2) sind, wie in Figur 6 dargestellt, innerhalb des Brandmelders 1 Blenden 61.1,61.2,61.3,61.4,61.5 angeordnet, die eine direkte Ausbreitung von Strahlung zwischen dem Strahlungssender 5.1 und dem Strahlungsempfänger 6.2 (bzw. zwischen dem Strahlungssender 5.2 und dem Strahlungsempfänger 6.1, oder von dem Strahlungssender 5.1 zu dem Strahlungsempfänger 6.1, bzw. von dem Strahlungssender 5.2 zu dem Strahlungsempfänger 6.2) unterbinden. Wird nun beispielsweise der Strahlungssender 5.1 von dem Mikrorechner 9 gesteuert, kann mit dem Strahlungsempfänger 6.3 gemessen werden, ob der Strahlungssender 5.1 noch korrekt arbeitet. Analog können der Strahlungssender 5.2 und die Strahlungsempfänger 6.2 und 6.3 überprüft werden. Neben der zuvor erläuterten Funktionsüberprüfung von Strahlungssendern und Strahlungsempfängern können die hier erwähnten Kombinationen von Strahlungssendern und Strahlungsempfängern bzw. die durch deren Strahlengänge gebildeten Streuvolumina zusätzlich auch noch für eine Streustrahlungsmessung verwendet werden.

## Patentansprüche

1. Brandmelder (1) nach dem Streustrahlungsprinzip mit wenigstens einem Strahlungssender und einem Strahlungsempfänger, deren Strahlungsgänge ein Streuvolumen bilden, wobei der Brandmelder (1) wenigstens einen ersten Strahlungssender (5.1) und einen ersten Strahlungsempfänger (6.1) und einen zweiten Strahlungssender (5.2) und einen zweiten Strahlungsempfänger (6.2) umfasst, welche mit ihren Strahlengängen wenigsten zwei örtlich beabstandete Streuvolumina (7.1, 7.2) bilden, **dadurch gekennzeichnet, dass** die Strahlungssender (5.1, 5.2) und die Strahlungsempfänger (6.1, 6.2) mit ihren Strahlengängen zwei weitere Streuvolumina (7.4 und 7.5) bilden, indem von dem erste Strahlungssender (5.1) ausgesandte Strahlung von dem zweiten Strahlungsempfänger (6.2) empfangen wird und indem von dem zweiten Strahlungssender (5.2) ausgesandte Strahlung von dem ersten Strahlungsempfänger (6.1) empfangen wird.

2. Brandmelder (1) nach Anspruch 1, **dadurch gekennzeichnet, dass** er deckenbündig einbaubar ist.

3. Brandmelder nach einem der vorhergehenden Ansprüche, **dadurch gekennzeichnet, dass** er von einer Abdeckscheibe (4) abgedeckt ist.

4. Brandmelder nach einem der vorhergehenden Ansprüche, **dadurch gekennzeichnet, dass** er kein optisches Labyrinth umfasst.

5. Brandmelder (1) nach einem der vorhergehenden Ansprüche, **dadurch gekennzeichnet, dass** die Streuvolumina (7.1, 7.2) einen unterschiedlichen Abstand von der Abdeckscheibe (4) haben.

6. Brandmelder nach einem der vorherigen Ansprüche, **dadurch gekennzeichnet, dass** der Brandmelder (1) wenigstens einen dritten Strahlungssender (5.3) und wenigstens einen dritten Strahlungsempfänger (6.3) umfasst, welche mit ihren Strahlengängen ein drittes Streuvolumen (7.3) bilden, wobei das dritte Streuvolumen (7.3) wenigstens einen Teilbereich der Oberfläche (4.1) der den Brandmelder (1) abdeckenden Abdeckscheibe (4) umfasst.

7. Brandmelder nach einem der vorhergehenden Ansprüche, **dadurch gekennzeichnet, dass** die Strahlengänge der Strahlungssender (5.1) und (5.2) um einen Winkel, beispielsweise um einen Winkel von 180°, zueinander verdreht ausgerichtet sind.

8. Brandmelder nach einem der vorhergehenden Ansprüche, **dadurch gekennzeichnet, dass** die Streuvolumina (7.1, 7.2, 7.3, 7.4) unterschiedlich weit von der Oberfläche (4.1) der Abdeckscheibe (4) beabstandet angeordnet sind.

9. Brandmelder nach einem der vorhergehenden Ansprüche, **dadurch gekennzeichnet, dass** die Streuvolumina (7.4, 7.5) einen größeren Abstand von der Abdeckscheibe (4) des Brandmelders (1) aufweisen als die Streuvolumina (7.1, 7.2), derart, dass sich für einen Streuvorgang an diesen Streuvolumina (7.4, 7.5) ein kleinerer Streuwinkel ergibt.

10. Brandmelder nach einem der vorhergehenden Ansprüche, **dadurch gekennzeichnet, dass** der Brandmelder (1) Halterungen (70) für die Aufnahme von Strahlungssendern (5.1, 5.2, 5.3) und Strahlungsempfängern (6.1, 6.2, 6.3) umfasst.

11. Brandmelder nach einem der vorhergehenden Ansprüche, **dadurch gekennzeichnet, dass** die Halterungen (70) zwecks Montage der Strahlungssender (5.1, 5.2, 5.3) und Strahlungsempfänger (6.1, 6.2, 6.3) in einer vorgebbaren Winkellage in Bezug auf eine Außenoberfläche der Halterung (70) winklig angeordnete Ausnehmungen (71) aufweisen.

12. Brandmelder nach einem der vorhergehenden Ansprüche, **dadurch gekennzeichnet, dass** in den Halterungen (70) Fenster (72) angeordnet sind, die den Durchtritt von Strahlung ermöglichen.

13. Brandmelder nach einem der vorhergehenden Ansprüche, **dadurch gekennzeichnet, dass** die Halterung (70) aus einem die von dem Strahlungssender ausgehende Strahlung absorbierenden Material besteht.

14. Verfahren zum Betrieb eines Brandmelders nach einem der vorhergehenden Ansprüche, wobei Streustrahlungsmesswerte (S11, S22) aus zwei verschiedenen Streuvolumina (7.1, 7.2) gewonnen werden,
**dadurch gekennzeichnet, dass** diese Streustrahlungsmesswerte (S11, S22) miteinander verglichen werden, dass bei im Wesentlichen übereinstimmenden Streustrahlungsmesswerten (S11, S22) auf das Vorhandensein von Rauch und damit auf einen Brandherd geschlossen wird und dass bei voneinander abweichenden Streustrahlungsmesswerten (S11, S22) mit S11 und S22 >0, auf das Vorhandensein eines Störkörpers in einem Streuvolumen (7.1, 7.2) geschlossen wird.

15. Verfahren nach Anspruch 14, **dadurch gekennzeichnet, dass** Streustrahlungsmesswerte (S11, S22) im wesentlichen gleichzeitig aus wenigstens zwei gleichzeitig aktiv gesteuerten Streuvolumina (7.1, 7.2) gewonnen werden.

16. Verfahren nach einem der Ansprüche 14 oder 15, **dadurch gekennzeichnet, dass** Streustrahlungsmesswerte (S11, S22) zeitlich nacheinander aus wechselweise aktiv gesteuerten Streuvolumina (7.1, 7.2) gewonnen werden.

17. Verfahren nach einem der Ansprüche 14 bis 16, **dadurch gekennzeichnet, dass** durch die Strahlengänge wenigstens eines Strahlungssenders (5.3) und wenigstens eines Strahlungsempfängers (6.3) wenigstens ein, wenigstens Teilbereiche der Oberfläche (4.1) einer den Brandmelder (1) abdeckenden Abdeckscheibe (4) umfassendes Streuvolumen (7.3) gebildet wird, dass durch Aktivschaltung des Strahlungssenders (5.3) und des Strahlungsempfängers (6.3) zu einem ersten Zeitpunkt (T1) bei sauberer Oberfläche (4.1) der Abdeckscheibe (4) ein erster Streustrahlungsmesswert (S33) gewonnen und dass dieser Streustrahlungsmesswert als ein eine saubere Abdeckscheibe (4) kennzeichnendes Ruhesignal vorgegeben wird.

18. Verfahren nach einem der Ansprüche 14 bis 17, **dadurch gekennzeichnet, dass** ein zu einem späteren Zeitpunkt (Tx) gewonnener Streustrahlungsmesswert (S33x) mit dem zu dem ersten Zeitpunkt (T1) gewonnenen Streustrahlungsmesswert (S33) verglichen wird, und dass auf eine Verschmutzung der Abdeckscheibe (4) geschlossen wird, falls die Beziehung gilt s33x > S33.

19. Verfahren nach einem der Ansprüche 14 bis 18, **dadurch gekennzeichnet, dass** für den Streustrahlungsmesswert (S33x) ein Grenzwert (G) vorgebbar ist, und dass bei Überschreiten dieses Grenzwerts (G) eine Wartung des Brandmelders (1) angefordert wird.

20. Verfahren nach einem der Ansprüche 14 bis 19, **dadurch gekennzeichnet, dass** im Falle eines Unterschreitens des zu einem ersten Zeitpunkt (T1) gewonnenen Streustrahlungsmesswerts (S33) durch einen zu einem späteren Zeitpunkt (Tx) gewonnenen Streulichtmesswert (S33x) auf eine Änderung der Umgebungstemperatur und/oder eine Alterung des Strahlungssenders (5.3) geschlossen wird.

21. Verfahren nach einem der Ansprüche 14 bis 20, **dadurch gekennzeichnet, dass** bei Feststellung einer Änderung der Umgebungstemperatur und/oder einer Alterung des Strahlungssenders (5.3) durch Vergleich, insbesondere auch durch Quotientenbildung der Streustrahlungsmesswerte (S33) und (S33x) ein Korrekturfaktor (KF) abgeleitet wird.

22. Verfahren nach einem der Ansprüche 14 bis 21, **dadurch gekennzeichnet, dass** der Strahlungssender (5.3) mit einem um den Korrekturfaktor (KF) korrigierten Strom beaufschlagt wird.

23. Verfahren nach einem der Ansprüche 14 bis 22, **dadurch gekennzeichnet, dass** Streustrahlungsmesswerte (S11, S22, S33, S33x, S12, S21), aus von der Abdeckscheibe (4) des Brandmelders (1) unterschiedlich weit beabstandeten Streuvolumina (7.1, 7.2, 7.3, 7.4, 7.5) gewonnen werden.

24. Verfahren nach einem der Ansprüche 14 bis 23, **dadurch gekennzeichnet, dass** durch Vergleich der Streustrahlungsmesswerte (S11, S22, S33, S33x, S12, S21), insbesondere durch Quotientenbildung zwischen den Streustrahlungsmesswerten (S11, S22, S33, S33x, S12, S21), die Rauchart ermittelt und Gegenstände erkannt werden.

25. Verfahren nach einem der Ansprüche 14 bis 24, **dadurch gekennzeichnet, dass** zum Zwecke der Funktionsprüfung von Strahlungssendern (5.1, 5.2, 5.3) und Strahlungsempfängern (6.1, 6.2, 6.3)des Brandmelders (1) Strahlungssender (5.1, 5.2, 5.3) und Strahlungsempfänger (6.1, 6.2, 6.3) des Brandmelders (1) selektiv gesteuert werden und dass innerhalb des Brandmelders (1) von einem selektiv gesteuerten Strahlungssender (5.1, 5.2, 5.3) ausgehende Strahlung einem selektiv gesteuerten Strahlungsempfänger (6.1, 6.2, 6.3) zugeleitet wird.

## Claims

1. Fire detector (1) working according to the scattered radiation principle, having at least one radiation emitter and one radiation receiver, the radiation paths of which form a scattering volume, wherein the fire detector (1) comprises at least one first radiation emitter (5.1) and one first radiation receiver (6.1) and one second radiation emitter (5.2) and one second radiation receiver (6.2), which form at least two locally distanced scattering volumes (7.1, 7.2) with their radiation paths,
**characterized in that**
the radiation emitters (5.1, 5.2) and the radiation receivers (6.1, 6.2) form two further scattering volumes (7.4 and 7.5) with their radiation paths, by radiation emitted by the first radiation emitter (5.1) being received by the second radiation receiver (6.2) and radiation emitted by the second radiation emitter (5.2) being received by the first radiation receiver (6.1).

2. Fire detector (1) according to Claim 1,
**characterized in that**
it can be flush-mounted in a ceiling.

3. Fire detector according to any one of the preceding claims,
**characterized in that**
it is covered by a cover panel (4).

4. Fire detector according to any one of the preceding claims,
**characterized in that**
it does not comprise an optical labyrinth.

5. Fire detector (1) according to any one of the preceding claims,
**characterized in that**
the scattering volumes (7.1, 7.2) are at different distances from the cover panel (4).

6. Fire detector according to any one of the preceding claims,
**characterized in that**
the fire detector (1) comprises at least one third radiation emitter (5.3) and at least one third radiation receiver (6.3), which form a third scattering volume (7.3) with their radiation paths, wherein the third scattering volume (7.3) comprises at least one sub-region of the surface (4.1) of the cover panel (4) covering the fire detector (1).

7. Fire detector according to any one of the preceding claims,
**characterized in that**
the radiation paths of the radiation emitters (5.1) and (5.2) are aligned such that they are skewed relative to each other by an angle, for example by an angle of 180°.

8. Fire detector according to any one of the preceding claims,
**characterized in that**
the scattering volumes (7.1, 7.2, 7.3, 7.4) are spaced at different distances away from the surface (4.1) of the cover panel (4).

9. Fire detector according to any one of the preceding claims,
**characterized in that**
the scattering volumes (7.4, 7.5) are spaced further away from the cover panel (4) of the fire detector (1) than the scattering volumes (7.1, 7.2), in such a manner that a smaller scattering angle is produced for a scattering process at these scattering volumes (7.4, 7.5).

10. Fire detector according to any one of the preceding claims,
**characterized in that**
the fire detector (1) comprises supports (70) for holding radiation emitters (5.1, 5.2, 5.3) and radiation receivers (6.1, 6.2, 6.3).

11. Fire detector according to any one of the preceding claims,
**characterized in that**
for the purpose of mounting the radiation emitters (5.1, 5.2, 5.3) and radiation receivers (6.1, 6.2, 6.3) in a specifiable angular position in relation to an outer surface of the support (70), the supports (70) comprise recesses (71) arranged at an angle.

12. Fire detector according to any one of the preceding claims,
**characterized in that**
windows (72), which facilitate the through-passage of the radiation, are arranged in the supports (70).

13. Fire detector according to any one of the preceding claims,
**characterized in that**
the support (70) consists of a material which absorbs the radiation emitted by the radiation emitter.

14. Method for operating a fire detector according to any one of the preceding claims, wherein scattered radiation measurement values (S11, S22) are obtained from two different scattering volumes (7.1, 7.2),
**characterized in that**
these scattered radiation measurement values (S11, S22) are compared with one another,
**in that** when the scattered radiation measurement values (S11, S22) substantially correspond, the presence of smoke and therefore a source of a fire is inferred, and
**in that** when the scattered radiation measurement values (S11, S22) differ from one another with S11 and S22 >0, the presence of an interfering body in a scattering volume (7.1, 7.2) is inferred.

15. Method according to Claim 14,
**characterized in that**
scattered radiation measurement values (S11, S22) are obtained substantially simultaneously from at least two simultaneously active controlled scattering volumes (7.1, 7.2).

16. Method according to one of Claims 14 or 15,
**characterized in that**
scattered radiation measurement values (S11, S22) are obtained sequentially in time from alternately actively controlled scattering volumes (7.1, 7.2).

17. Method according to any one of Claims 14 to 16,
**characterized in that**
the radiation paths of at least one radiation emitter (5.3) and at least one radiation receiver (6.3) form at least one scattering volume (7.3) comprising at least sub-regions of the surface (4.1) of a cover panel (4) covering the fire detector (1),
**in that** by active switching of the radiation emitter (5.3) and the radiation receiver (6.3) at a first time (T1) when the surface (4.1) of the cover panel (4) is clean, a first scattered radiation measurement value (S33) is obtained, and
**in that** this scattered radiation measurement value is defined as a rest signal characterizing a clean cover panel (4).

18. Method according to any one of Claims 14 to 17,
**characterized in that**
a scattered radiation measurement value (S33x) obtained at a later time (Tx) is compared with the scattered radiation measurement value (S33) obtained at the first time (T1), and
**in that** a contamination of the cover panel (4) is inferred if the relation S33x > S33 is true.

19. Method according to any one of Claims 14 to 18,
**characterized in that**
a limit (G) can be defined for the scattered radiation measurement value (S33x), and **in that** if this limit (G) is exceeded, servicing of the fire detector (1) is requested.

20. Method according to any one of Claims 14 to 19,
**characterized in that**
if the scattered radiation measurement value (S33x) obtained at a later time (Tx) falls below a scattered radiation measurement value (S33) obtained at a first time (T1), a change in the ambient temperature and/or an ageing of the radiation emitter (5.3) is inferred.

21. Method according to any one of Claims 14 to 20,
**characterized in that**
on determining a change in the ambient temperature and/or an ageing of the radiation emitter (5.3), a correction factor (KF) is derived by comparison, in particular also by forming the quotient of the scattered radiation measurement values (S33) and (S33x).

22. Method according to any one of Claims 14 to 21,
**characterized in that**
a current which is corrected by the correction factor (KF) is applied to the radiation emitter (5.3).

23. Method according to any one of Claims 14 to 22,
**characterized in that**
scattered radiation measurement values (S11, S22, S33, S33x, S12, S21) are obtained from scattering volumes (7.1, 7.2, 7.3, 7.4, 7.5) spaced at different distances away from the cover panel (4) of the fire detector (1).

24. Method according to any one of Claims 14 to 23,
**characterized in that**
by comparison of the scattered radiation measurement values (S11, S22, S33, S33x, S12, S21), in particular by forming the quotient between the scattered radiation measurement values (S11, S22, S33, S33x, S12, S21), the type of smoke is determined and objects are detected.

25. Method according to any one of Claims 14 to 24,
**characterized in that**
for the purpose of functionally testing radiation emitters (5.1, 5.2, 5.3) and radiation receivers (6.1, 6.2, 6.3) of the fire detector (1), radiation emitters (5.1, 5.2, 5.3) and radiation receivers (6.1, 6.2, 6.3) of the fire detector (1) are selectively controlled, and **in that** radiation emitted inside the fire detector (1) by a selectively controlled radiation emitter (5.1, 5.2, 5.3) is fed to a selectively controlled radiation receiver (6.1, 6.2, 6.3).

## Revendications

1. Avertisseur d'incendie (1) fonctionnant selon le principe de la diffusion du rayonnement, présentant au moins un émetteur de rayonnement et un récepteur de rayonnement dont les parcours de rayonnement forment un volume de diffusion, l'avertisseur d'incendie (1) comportant au moins un premier émetteur de rayonnement (5.1) et un premier récepteur de rayonnement (6.1) ainsi qu'un deuxième émetteur de rayonnement (5.2) et un deuxième récepteur de rayonnement (6.2) qui forment avec leurs parcours de rayonnement au moins deux volumes de diffusion (7.1, 7.2) spatialement distincts, **caractérisé en ce que**
les émetteurs de rayonnement (5.1, 5.2) et les récepteurs de rayonnement (6.1, 6.2) forment avec leurs parcours de rayonnement deux autres volumes de diffusion (7.4 et 7.5) par le fait que le rayonnement émis par le premier émetteur de rayonnement (5.1) est reçu par le deuxième émetteur de rayonnement (6.2) et par le fait que le rayonnement émis par le deuxième émetteur de rayonnement (5.2) est reçu par le premier émetteur de rayonnement (6.1).

2. Avertisseur d'incendie (1) selon la revendication 1, **caractérisé en ce qu'**il peut être encastré à chant dans le plafond.

3. Avertisseur d'incendie selon l'une des revendications précédentes, **caractérisé en ce qu'**il est recouvert par une plaque de recouvrement (4).

4. Avertisseur d'incendie selon l'une des revendications précédentes, **caractérisé en ce qu'**il ne comporte pas de labyrinthe optique.

5. Avertisseur d'incendie (1) selon l'une des revendications précédentes, **caractérisé en ce que** les volumes de diffusion (7.1, 7.2) sont à des distances différentes par rapport à la plaque de recouvrement (4) .

6. Avertisseur d'incendie selon l'une des revendications précédentes, **caractérisé en ce que** l'avertisseur d'incendie (1) comporte au moins un troisième émetteur de rayonnement (5.3) et au moins un troisième récepteur de rayonnement (6.3) dont les parcours de rayonnement forment un troisième volume de diffusion (7.3), le troisième volume de diffusion (7.3) comportant au moins une partie de la surface (4.1) de la plaque de recouvrement (4) qui recouvre l'avertisseur d'incendie (1).

7. Avertisseur d'incendie selon l'une des revendications précédentes, **caractérisé en ce que** les parcours de rayonnement des émetteurs de rayonnement (5.1 et 5.2) sont orientés l'un par rapport à l'autre en étant tournés d'un angle, par exemple d'un angle de 180°.

8. Avertisseur d'incendie selon l'une des revendications précédentes, **caractérisé en ce que** les volumes de diffusion (7.1, 7.2, 7.3, 7.4) sont disposés à différentes distances de la surface (4.1) de la plaque de recouvrement (4).

9. Avertisseur d'incendie selon l'une des revendications précédentes, **caractérisé en ce que** les volumes de diffusion (7.4, 7.5) sont plus éloignés de la plaque de recouvrement (4) de l'avertisseur d'incendie (1) que les volumes de diffusion (7.1, 7.2), de telle sorte que l'angle de diffusion du parcours de diffusion de ces volumes de diffusion (7.4, 7.5) soit plus petit.

10. Avertisseur d'incendie selon l'une des revendications précédentes, **caractérisé en ce que** l'avertisseur d'incendie (1) comporte des supports (70) qui reprennent les émetteurs de rayonnement (5.1, 5.2, 5.3) et les récepteurs de rayonnement (6.1, 6.2, 6.3).

11. Avertisseur d'incendie selon l'une des revendications précédentes, **caractérisé en ce que** pour permettre le montage des émetteurs de rayonnement (5.1, 5.2, 5.3) et des récepteurs de rayonnement (6.1, 6.2, 6.3), les supports (70) présentent des découpes (71) disposées obliquement dans une position angulaire prédéterminée par rapport à la surface extérieure du support (70).

12. Avertisseur d'incendie selon l'une des revendications précédentes, **caractérisé en ce que** des fenêtres (72) qui permettent le passage du rayonnement sont disposées dans les supports (70).

13. Avertisseur d'incendie selon l'une des revendications précédentes, **caractérisé en ce que** le support (70) est constitué d'un matériau qui absorbe le rayonnement émis par l'émetteur de rayonnement.

14. Procédé d'utilisation d'un avertisseur d'incendie selon l'une des revendications précédentes, dans lequel des valeurs de mesure (S11, S22) du rayonnement diffus sont obtenues dans deux volumes de diffusion (7.1, 7.2) différents,
**caractérisé en ce que**
ces valeurs (S11, S22) de mesure du rayonnement diffus sont comparées l'une à l'autre,
**en ce que** lorsque les valeurs (S11, S22) de mesure du rayonnement diffus se correspondent essentiellement, il est conclu à la présence de fumée et donc à celle d'un foyer d'incendie et
**en ce que** lorsque les valeurs (S11, S22) de mesure du rayonnement diffus sont différentes l'une de l'autre avec S11 et S22 > 0, il est conclu à la présence d'un corps perturbateur dans un volume de diffusion (7.1, 7.2).

15. Procédé selon la revendication 14, **caractérisé en ce que** les valeurs (S11, S22) de mesure du rayonnement diffus sont obtenues essentiellement en même temps dans les deux ou plusieurs volumes de diffusion (7.1, 7.2) commandés de manière à être actifs simultanément.

16. Procédé selon l'une des revendications 14 ou 15, **caractérisé en ce que** les valeurs (S11, S22) de mesure de rayonnement diffus sont obtenues successivement dans des volumes de diffusion (7.1, 7.2) commandés de manière à être actifs en alternance.

17. Procédé selon l'une des revendications 14 à 16, **caractérisé en ce que** les parcours de rayonnement d'au moins un émetteur de rayonnement (5.3) et d'au moins un récepteur de rayonnement (6.3) forment au moins un volume de diffusion (7.3) qui comprend au moins des parties de la surface (4.1) d'une plaque de recouvrement (4) qui recouvre l'avertisseur d'incendie (1), **en ce qu'**on obtient une première valeur (S33) de mesure du rayonnement diffus en commutant en mode actif l'émetteur de rayonnement (5.3) et le récepteur de rayonnement (6.3) à un premier instant (T1) lorsque la surface (4.1) de la plaque de recouvrement (4) est propre et **en ce que** cette valeur de mesure du rayonnement diffus est prédéterminée comme signal au repos qui caractérise une plaque de recouvrement (4) propre.

18. Procédé selon l'une des revendications 14 à 17, **caractérisé en ce qu'**une valeur (S33x) de mesure de rayonnement diffus obtenue à un instant (Tx) ultérieur est comparée à la valeur (S33) de mesure de rayonnement diffus obtenue au premier instant (T1) et **en ce qu'**il est conclu que la plaque de recouvrement (4) est encrassée au cas où la relation S33x > S33 est vérifiée.

19. Procédé selon l'une des revendications 14 à 18, **caractérisé en ce qu'**une valeur limite (G) peut être prédéterminée pour la valeur (S33x) de mesure de rayonnement diffus et **en ce qu'**un entretien de l'avertisseur d'incendie (1) est préconisé lorsque cette valeur limite (G) est dépassée.

20. Procédé selon l'une des revendications 14 à 19, **caractérisé en ce qu'**au cas où la valeur (S33) de mesure du rayonnement diffus obtenue au premier instant (T1) n'est pas atteinte par une valeur (S33x) de mesure de la lumière diffuse obtenue à un instant ultérieur (Tx), il est conclu à une modification de la température ambiante et/ou à un vieillissement de l'émetteur de rayonnement (5.3).

21. Procédé selon l'une des revendications 14 à 20, **caractérisé en ce qu'**au cas où une modification de la température ambiante et/ou un vieillissement de l'émetteur de rayonnement (5.3) sont constatés par comparaison, en particulier par formation du quotient des valeurs (S33) et (S33x) de mesure de rayonnement diffus, un facteur de correction (KF) est déduit.

22. Procédé selon l'une des revendications 14 à 21, **caractérisé en ce que** l'émetteur de rayonnement (5.3) est alimenté en un courant corrigé du facteur de correction (KF).

23. Procédé selon l'une des revendications 14 à 22, **caractérisé en ce que** les valeurs (S11, S22, S33, S33x, S12, S21) de mesure du rayonnement diffus sont obtenues sur des volumes de diffusion (7.1, 7.2, 7.3, 7.4, 7.5) disposés à différentes distances de la plaque de recouvrement (4) de l'avertisseur d'incendie (1).

24. Procédé selon l'une des revendications 14 à 23, **caractérisé en ce que** le type de fumée est déterminé et des objets sont détectés par comparaison des valeurs (S11, S22, S33, S33x, S12, S21) de mesure du rayonnement diffus, en particulier par formation de quotients des valeurs (S11, S22, S33, S33x, S12, S21) de mesure de rayonnement diffus.

25. Procédé selon l'une des revendications 14 à 24, **caractérisé en ce que** pour vérifier le bon fonctionnement des émetteurs de rayonnement (5.1, 5.2, 5.3) et des récepteurs de rayonnement (6.1, 6.2, 6.3) de l'avertisseur d'incendie (1), des émetteurs de rayonnement (5.1, 5.2, 5.3) et des récepteurs de rayonnement (6.1, 6.2, 6.3) de l'avertisseur d'incendie (1) sont commandés sélectivement et **en ce qu'**à l'intérieur de l'avertisseur d'incendie (1), un rayonnement provenant d'un émetteur de rayonnement (5.1, 5.2, 5.3) commandé sélectivement est amené à un récepteur de rayonnement (6.1, 6.2, 6.3) commandé sélectivement.
